# DEMANDE DE BREVET EUROPEEN

(11) **EP 0 187 082 A1**
(43) Date de publication de la demande: **09.07.1986**
(21) Numéro de dépôt: 85402411.4
(22) Date de dépôt: 04.12.1985
(51) Int. Cl.: A63B 61/00

(54) **Dispositif de contrôle de l'utilisation d'un terrain tel qu'un court de tennis**

(30) Priorité: 04.12.1984 FR 8418454
(71) Demandeur: SOCIETE TENNIBAC Société à Responsabilité Limitée dite:, F-94250 Gentilly (FR); Lebas, Jean-François, F-75010 Paris (FR)
(72) Inventeur: Lebas, Jean-François, F-75010 Paris (FR)
(74) Mandataire: Nony, Michel

(57) **Abrégé**

L'invention est relative à un dispositif de contrôle de l'utilisation d'un terrain tel qu'un court de tennis. II comprend au moins un treuil (4), un obstacle (7, 8, 9) suspendu au-dessus du terrain par l'intermédiaire dudit treuil, et des moyens (10, 11, 12) pour la commande sélective dudit treuil.

## Description

La présente invention concerne un dispositif de contrôle de l'utilisation d'un terrain tel qu'un court de tennis.

Jusqu'à présent, ce contrôle était effectué manuellement, généralement à l'aide de fiches. Ce contrôle manuel présente toutefois l'inconvénient de nécessiter la présence d'une personne habilitée à proximité du terrain. En outre, aucun obstacle physique n'est opposé à l'utilisation du terrain par une personne non autorisée.

Ceci présente des inconvénients tant dans le cas où le terrain est loué à l'heure que lorsqu'il est vendu en multipropriété, chaque propriétaire pouvant l'utiliser uniquement certains jours a certaines heures.

La présente invention vise à pallier ces inconvénients en fournissant un dispositif automatique permettant le contrôle de l'utilisation d'un terrain tel qu'un court de tennis et s'opposant à son utilisation par des personnes non autorisées.

A cet effet, l'invention a pour objet un dispositif de contrôle de l'utilisation d'un terrain tel qu'un court de tennis, caractérisé parle fait qu'il comprend au moins un treuil, un obstacle suspendu au-dessus du terrain par l'intermédiaire dudit treuil, et des moyens pour la commande sélective dudit treuil.

Cet obstacle qui, dans le cas d'un court de tennis, peut par exemple être suspendu au-dessus du filet, empêche lorsqu'il est en position basse l'utilisation du court.

Une personne disposant d'un moyen d'habilitation convenable peut toutefois provoquer le fonctionnement du treuil, provoquant le relevage de l'obstacle jusqu'à un niveau où il ne s'oppose plus à l'utilisation du terrain.

Cet obstacle peut par exemple, comprendre une tringle suspendue en deux points sensiblement à ses extrémités à des filins passant sur des poulies de renvoi situées au-dessus du terrain et enroulés sur ledit treuil.

L'obstacle peut également comprendre un rideau susceptible d'être déployé verticalement au moyen du treuil.

Dans un mode de réalisation particulier de l'invention, ce rideau est constitué par un ensemble de lamelles, suspendues à la manière des lamelles d'un store, à des filins passant sur des poulies de renvoi situées au-dessus du terrain et enroulés sur le treuil.

Les moyens de commande permettant l'utilisation sélective du treuil, et par conséquent du terrain, peuvent par exemple être constitués par un lecteur de carte. TG/JD/DCP - CDE 30161

Par lecteur de carte, on entend tout dispositif permettant la lecture d'un élément d'identification tel qu'une carte magnétique, une carte perforée, un jeton etc...

Le dispositif peut alors comprendre de préférence des moyens de mémorisation pour mémoriser le temps d'utilisation du terrain avec une carte donnée.

Dans un premier mode de fonctionnement, correspondant au cas de la multipropriété, les moyens de mémorisation, par exemple un micro-ordinateur, vérifient que l'heure et le jour codés sur la carte, c'est-à-dire l'heure et le jour pour lequel le détenteur de la carte a acheté sa part de copropriété, correspondent à l'heure et au jour actuels.

Dans un autre mode de fonctionnement, correspondant au cas de la location à l'heure, les moyens de mémorisation sont utilisés pour comptabiliser la durée pendant laquelle la carte est restée dans le lecteur.

On décrira maintenant, à titre d'exemple non limitatif, un mode de réalisation particulier de l'invention en référence aux dessins schématiques annexés dans lesquels :
- La figure 1 est une vue transversale d'un court de tennis muni d'un dispositif selon l'invention en position de non-utilisation du court,
- la figure 2 est une vue similaire à la figure 1 dans laquelle le dispositif est en position d'utilisation.

Les dessins illustrent un bâtiment 1 à l'intérieur duquel a été aménagé un court de tennis couvert 2.

Deux filins 3 sont enroulés sur des treuils 4 et passent dans des poulies de renvoi 5 suspendues au toit du bâtiment 1 sensiblement à la verticale du filet 6.

Une tringle 7 est montée au bout des filins 3 et un panneau 8 est suspendu à la tringle 7.

En outre, des lamelles 9 sont montées sur des filins 3 à la manière des lamelles de store.

Toute inscription souhaitée, par exemple publicitaire, peut être inscrite sur le panneau 8 et les lamelles 9.

Les treuils 4 sont commandés par un lecteur de carte magnétique 10 relié par ailleurs par un micro-ordinateur 11.

La figure 1 représente le dispositif lorsque le court de tennis 2 n'est pas utilisé.

Dans cette position, le panneau 8 et la tringle 7 sont en position basse et les lamelles 9 sont disposées verticalement au-dessus de la tringle 7. Ainsi, le court de tennis 2 est inutilisable. TG/JD/DCP - CDE 30161

Lorsqu'une carte magnétique 12 est introduite dans le lecteur 10, le micro-ordinateur 11 vérifie, dans le cas d'un court de tennis vendu en multipropriété, que l'heure et le jour codés sur la carte correspondent à l'heure et au jour actuels, et dans ce cas, provoquent la mise en marche des treuils 4 et la remontée du panneau 8 de la tringle 7 et des lamelles 9.

Dans cette position, le bas du panneau 8 se trouve à une hauteur supérieure à la hauteur réglementaire d'un court de tennis et les lamelles 9 sont repliées horizontalement au-dessus de la tringle 7.

Le court de tennis peut alors être utilisé jusqu'à ce que le micro-ordinateur 11 provoque la descente des filins 3 à la fin de la tranche horaire autorisée.

En variante, la carte 12 peut, par l'intermédiaire du lecteur 10, provoquer directement le fonctionnement des treuils 4 auquel cas le micro-ordinateur 11 est utilisé pour comptabiliser la durée d'utilisation du court de tennis à l'aide de la carte 12 particulière introduite dans le lecteur.

Diverses variantes et modifications peuvent bien entendu être apportées à la description ci-dessus sans sortir pour autant ni du cadre ni de l'esprit de l'invention.

C'est ainsi en particulier que l'invention peut être appliquée à un terrain de plein air, auquel cas les poulies sont montées sur des potences.

## Revendications

1 - Dispositif de contrôle de l'utilisation d'un terrain tel qu'un court de tennis, caractérisé par le fait qu'il comprend au moins un treuil (4), un obstacle (7,8,9) suspendu au-dessus du terrain par l'intermédiaire dudit treuil, et des moyens (10,11,12) pour la commande sélective dudit. treuil.

2 - Dispositif selon la revendication 1, caractérisé par le fait que ledit obstacle comprend une tringle (7) suspendue en deux points, sensiblement à ses extrémités, à des filins (3) passant sur des poulies de renvoi (5) situées au-dessus du terrain et enroulés sur ledit treuil.

3 - Dispositif selon l'une quelconque des revendications 1 et 2, caractérisé par le fait que ledit obstacle comprend un rideau susceptible d'être déployé verticalement au moyen dudit treuil.

4 - Dispositif selon la revendication 3, caractérisé par le fait que ledit rideau est constitué par un ensemble de lamelles (9) suspendues à la manière des lamelles d'un store à des filins (3) passant sur des poulies de renvoi (5) situées au-dessus du terrain et enroulés sur ledit treuil.

5 - Dispositif selon l'une quelconque des revendications 1 à 4, caractérisé par le fait que lesdits moyens de commande du treuil comprennent un lecteur de carte (10).

6 - Dispositif selon la revendication 5, caractérisé par le fait qu'il comprend des moyens de mémorisation (11) pour mémoriser le temps d'utilisation du terrain avec une carte donnée.
